# EUROPÄISCHE PATENTSCHRIFT

(11) **EP 1 118 576 B1**
(45) Veröffentlichungstag und Bekanntmachung des Hinweises auf die Patenterteilung: **06.04.2005**
(21) Anmeldenummer: 01101225.9
(22) Anmeldetag: 19.01.2001
(51) Int. Cl.: B66B 13/28, B66B 11/02

(54) **Kabinenschürze für Aufzug**
Toe guard for elevator car
Chasse-pieds pour cabine d'ascenceur

(30) Priorität: 21.01.2000 DE 10002525
(43) Veröffentlichungstag der Anmeldung: 25.07.2001
(73) Patentinhaber: ThyssenKrupp Aufzugswerke GmbH, 73765 Neuhausen a.d.F. (DE)
(72) Erfinder: Reuter, Günther, Dr., 70794 Filderstadt (DE); Meissner, Wolfgang, 73765 Neuhausen (DE); Schlecker, Helmut, 73207 Plochingen (DE); Thumm, Gerhard, 70794 Filderstadt (DE); Führmann, Peter, Dr., 70794 Filderstadt (DE); Schopp, Karl, 13467 Berlin (DE)
(74) Vertreter: Hössle, Markus

(56) Entgegenhaltungen:
- CH-A- 431 864
- JP-A- 60 102 386
- PATENT ABSTRACTS OF JAPAN vol. 002, no. 080 (M-025), 24. Juni 1978 (1978-06-24) -& JP 53 047650 A (MITSUBISHI ELECTRIC CORP), 28. April 1978 (1978-04-28)

## Beschreibung

Die vorliegende Erfindung betrifft einen Aufzugfahrkorb mit einer im Schwellenbereich angeordneten, nach unten weisenden Fahrkorbschürze.

Fahrkorbtüren weisen aus Sicherheitsgründen sich abwärts von der Fahrkorbtürschwelle erstreckende Schürzen auf. Diese bekannten Schürzen haben die Funktion, zu verhindern, daß bei nicht geschlossener Schachttür zwischen der Unterkante der Fahrkorbtürschwelle und der Oberkante der Schachttürschwelle ein Spalt entsteht. Zum einen kann ein derartiger Spalt beispielsweise vor dem Nachregeln des Fahrkorbs in der Haltestelle (bei nicht bündigem Übergang zwischen Fahrkorbboden und Stockwerkboden) oder beim Abwärtseinfahren des Fahrkorbs in die Haltestelle mit öffnender Tür entstehen. Der Spalt stellt eine Verletzungsgefahr dar, da unachtsame Passagiere mit einem Fuß in den Spalt geraten können, was bei einer Spaltverkleinerung bei weiterer Abwärtsfahrt des Fahrkorbs zu einer Quetschung oder, im schlimmsten Falle, zu einem Abriß führen kann. Zum anderen verhindert die Fahrkorbschürze einen Personenabsturz in den Schacht, wenn beispielsweise bei stromausfallbedingtem Halt des Fahrkorbs oberhalb eines Stockwerkbodens Passagiere versuchen, sich durch Öffnen der Fahrkorbtür und der Schachttür und Herausklettern aus dem Fahrkorb zu befreien. Beim Herausklettern aus dem Fahrkorb schwenken die Füße unter dem Fahrkorb ins Leere und finden keine Möglichkeit der Abstützung, so daß ein Absturz zwischen Fahrkorbtürschwelle und Schachttürschwelle hindurch in den Schacht droht.

Aus der CA 20 69 581 A1 ist eine Fahrkorbschürze bekannt, die sich als flächiges Blech von der Fahrkorbtürschwelle senkrecht nach unten erstreckt, wobei ein unterer Abschnitt zum Innern des Aufzugschachts hin abgeschrägt bzw. abgewinkelt ist. Zur Vermeidung von störenden Luftgeräuschen beim Fahren weist die bekannte Schürze in dem abgewinkelten Abschnitt luftdurchlässige Öffnungen wie Löcher, Schlitze und dergleichen auf.

Die vertikale Länge (Höhe) der Fahrkorbschürze beträgt gemäß der Vorschrift mindestens 750 mm. Die sich daran anschließende Schräge am unteren Abschnitt der Fahrkorbschürze zur Vermeidung von Fußquetschungen/-Verletzungen bei Einfahrt des Fahrkorbs in die Haltestelle mit öffnender Tür weist eine Neigung von ca. 30° (zur Vertikalen) auf. Bei der Einfahrt des Fahrkorbs in die unterste Haltestelle ist somit eine Schachttiefe notwendig, die zumindest der Länge der Fahrkorbschürze entspricht. Tatsächlich ergibt sich für die Schachtgrubentiefe ein Wert, der neben der Schürzenlänge noch die Unterfahrt (Bündigposition des Fahrkorbs bis Auftreffen auf den Puffer), den Pufferhub, den Quetschabstand bei Aufenthalt in der Schachtgrube (ca. 100 mm) und ggf. eine Schachttoleranz umfaßt.

Aus der CH-PS 431 864 ist ein Aufzugfahrgkorb mit den Merkmalen des Oberbegriffs des Anspruchs 1 bekannt.

Um eine Sicherheitstechnische Verbesserung zu erreichen, wird erfindungsgemäß ein Aufzugfahrkorb mit den Merkmalen des Anspruchs 1 vorgeschlagen. Demnach ist zumindest eine erste Fahrkorbschürze unten am Fahrkorb angeordnet und in der Höhe verringerbar.

Erfindungsgemäß weist der Fahrkorb neben der in der Höhe verringerbaren, abnehmbaren oder verschwenkbaren großen Fahrkorbschürze noch eine kleinere zweite Fahrkorbschürze auf, die hinter, vor oder über der großen Fahrkorbschürze an der Fahrkorbschwelle angeordnet ist und im Bereich von Haltestellen zur Vermeidung von Fußverletzungen beiträgt für den Fall des ungenauen Haltens oder Fahrens mit öffnender Tür in die Haltestelle. Zusätzlich ist die erst größere Schürze zumindest vor Einfahrt des Fahrkorbs in die unterste Haltestelle abhängbar oder abnehmbar ausgebildet. Die erste Fahrkorbschürze kann dabei einklappbar oder einfahrbar ausgebildet sein, wobei das Einklappen/Einfahren mittels eines Viergelenks (Pantographen), eines Kniegelenks, einer Laufschiene, einer Kurvenschiene oder dergleichen erfolgen kann. Die Laufschiene kann dabei vertikal oder horizontal oder auch parallel zur Fahrkorbtürschwelle verlaufen. Die Laufschiene kann entweder an der Unterseite des Fahrkorbs oder im Bereich der untersten Haltestelle im Schacht befestigt sein.

Die erfindungsgemäße erste Fahrkorbschürze kann in ihrer Frontfläche einteilig oder mehrteilig ausgebildet sein und aus einem oder mehreren flächigen Blechen oder Platten oder rolladenähnlichen Lamellen, einem oder mehreren gitter- oder maschenartigen Elementen oder aus einer Mischung dieser Teile bestehen. Gleichfalls ist es möglich, die erste Fahrkorbschürze aus zwei oder mehreren zur Bildung von Scherengelenken gekreuzten Streben zu gestalten, die in vorteilhafter Weiterbildung mit einer Folie, einer Jalousie oder dergleichen bespannt sein können.

In weiterer Ausgestaltung der Erfindung ist die erste Fahrkorbschürze als Teleskopschürze ausgebildet, deren einzelne Bestandteile bei Auftreffen auf den Schachtboden oder mit Hilfe besonderer Antriebe ineinander oder nebeneinander verschoben werden. Bei erneutem Hochfahren des Fahrkorbs fallen die einzelnen Teile entweder schwerkraftbedingt, durch Federbeaufschlagung oder durch andere bekannte Betätigungen wieder in ihre ausgefahrene Stellung.

In anderer vorteilhafter Ausgestaltung der Erfindung ist die erste Fahrkorbschürze einteilig und im wesentlichen starr ausgebildet und wird bei der Abwärtsfahrt des Fahrkorbs in die untersten Haltestellen von einer Haltevorrichtung festgehalten und aus ihrer Auflage/Verankerung am Fahrkorb abgenommen, so daß der Fahrkorb die untere Haltestelle ohne Fahrkorbschürze erreicht.

Vorteilhafte Ausgestaltungen der Erfindung umfassen, daß
- das Wegklappen bzw. Einklappen der ersten Fahrkorbschürze mit Hilfe von Gelenken und/oder Schienen erfolgt;
- ein Zusammenschieben bzw. Zusammenklappen der ersten Fahrkorbschürze mit Hilfe von Gelenken erfolgt;
- die Höhenverringerung der ersten Fahrkorbschürze mechanisch durch Druck erfolgt;
- die Höhenverringerung der ersten Fahrkorbschürze elektrisch/hydraulisch durch Zug und/oder Druck erfolgt;
- eine Aktivierung und Deaktivierung der Fahrkorbschürzen bzw. der Schürzenteile durch Sicherheitsschaltungen/überwachungen erfolgt;
- eine Überprüfung des Zustands der Fahrkorbschürzen bzw. der Schürzenteile in bestimmten Positionen durch Sicherheitsschaltungen/-überwachungen erfolgt;
- eine Steuerung der Fahrt des Aufzugfahrkorbs in Abhängigkeit von der Position und/oder dem Zustand der Fahrkorbschürzenbzw. der Schürzenteile in bestimmten Positionen erfolgt.

Weitere Vorteile und Ausgestaltungen der Erfindung ergeben sich aus der Beschreibung und den beiliegenden Zeichnungen.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsbeispielen in der Zeichnung schematisch dargestellt und wird im folgenden unter Bezugnahme auf die Zeichnung ausführlich beschrieben.
- Figur 1: zeigt in perspektivischer Darstellung im Ausschnitt einen Türschwellenbereich eines Fahrkorbs, an dem zwei Fahrkorbschürzen gemäß einer ersten Ausführungsform der Erfindung angeordnet ist, wobei Figur 1a den Fahrkorb beim Einfahren in die Haltestelle des ersten Stockwerks zeigt und Figur 1b den Fahrkorb in Halteposition in der untersten Haltestelle zeigt.
- Figur 2: zeigt eine zweite Ausführungsform von erfindungsgemäßen Fahrkorbschürzen, die in einem Türschwellenbereich eines abschnittsweise dargestellten Fahrkorbs angeordnet sind, wobei Figur 2a die erste Fahrkorbschürze in ausgefahrenem Zustand in perspektivischer Darstellung zeigt, Figur 2b die erste Fahrkorbschürze in ausgefahrenem Zustand in seitlicher Ansicht zeigt und Figur 2c die erste Fahrkorbschürze in eingefahrenem Zustand in seitlicher Darstellung zeigt.
- Figur 3: zeigt eine dritte Ausführungsform von erfindungsgemäßen Fahrkorbschürzen, die in einem Türschwellenbereich eines abschnittsweise dargestellten Fahrkorbs angeordnet sind, wobei Figur 3a die erste Fahrkorbschürze in ausgefahrenem Zustand in perspektivischer Darstellung zeigt, Figur 3b die erste Fahrkorbschürze in ausgefahrenem Zustand inseitlicher Ansicht zeigt und Figur 3c die erste Fahrkorbschürze in eingefahrenem Zustand in seitlicher Darstellung zeigt.
- Figur 4: zeigt eine vierte Ausführungsform von erfindungsgemäßen Fahrkorbschürzen, die in einem Türschwellenbereich eines abschnittsweise dargestellten Fahrkorbs angeordnet sind, wobei Figur 4a die erste Fahrkorbschürze in ausgefahrenem Zustand in perspektivischer Darstellung zeigt, Figur 4b die erste Fahrkorbschürze in ausgefahrenem Zustand in seitlicher Ansicht zeigt und Figur 4c die erste Fahrkorbschürze in eingefahrenem Zustand in seitlicher Darstellung zeigt.
- Figur 5: zeigt eine fünfte Ausführungsform von erfindungsgemäßen Fahrkorbschürzen, die in einem Türschwellenbereich eines abschnittsweise dargestellten Fahrkorbs angeordnet ist, wobei Figur 5a die erste Fahrkorbschürze in ausgefahrenem Zustand in perspektivischer Darstellung zeigt, Figur 5b die erste Fahrkorbschürze in ausgefahrenem Zustand inseitlicher Ansicht zeigt und Figur 5c die erste Fahrkorbschürze in eingefahrenem Zustand in seitlicher Darstellung zeigt.
- Figur 6: zeigt eine sechste Ausführungsform von erfindungsgemäßen Fahrkorbschürzen, die in einem Türschwellenbereich eines abschnittsweise dargestellten Fahrkorbs angeordnet ist, wobei Figur 6a die erste Fahrkorbschürze in ausgefahrenem Zustand in perspektivischer Darstellung zeigt, Figur 6b die erste Fahrkorbschürze in ausgefahrenem Zustand in seitlicher Ansicht zeigt und Figur 6c die erste Fahrkorbschürze in eingefahrenem Zustand in seitlicher Darstellung zeigt.
- Figur 7: zeigt eine siebte Ausführungsform von erfindungsgemäßen Fahrkorbschürzen, die in einem Türschwellenbereich eines abschnittsweise dargestellten Fahrkorbs angeordnet ist, wobei Figur 7a die erste Fahrkorbschürze in ausgefahrenem Zustand in perspektivischer Darstellung zeigt, Figur 7b die erste Fahrkorbschürze in ausgefahrenem Zustand in seitlicher Ansicht zeigt und Figur 7c die erste Fahrkorbschürze in eingefahrenem Zustand in seitlicher Darstellung zeigt.

Figur 1a zeigt abschnittsweise einen Fahrkorb 120, mit einem Fahrkorbboden 122, einer Fahrkorbtüröffnung 124 und einer Fahrkorbtürschwelle 126. Im Bereich der Fahrkorbtürschwelle 126 ist eine erfindungsgemäße erste Fahrkorbschürze 110 angeordnet.

Die erfindungsgemäße erste Fahrkorbschürze 110 besteht im wesentlichen aus einer ebenen Platte 112, die im wesentlichen vertikal vom Rand der Fahrkorbtürschwelle 126 abwärts verläuft. Die Ränder der Platte 112 sind zur Stabilisierung der Platte zu Seitenwänden 114 umgekantet. Der untere Rand 116 der Platte 112 ist abgeschrägt, um - wie bereits vorstehend erläutert - Fußverletzungen von Passagieren, die bei Entstehen eines Spaltes achtlos ihren Fuß in den Spalt gebracht haben, zu verhindern.

Die erfindungsgemäße erste Fahrkorbschürze 110 umfaßt an ihrem dem unteren Rand 116 gegenüberliegenden oberen Rand zwei seitlich abkragende Zapfen 118, die einen im wesentlichen trapezförmigen Querschnitt mit nach unten (d.h. in Schwerkraftrichtung) weisender Verjüngung besitzen. Die Zapfen 118 greifen in komplementär ausgebildete Ausnehmungen 129 in Trägerelementen 128, die im Bereich der Fahrkorbtürschwelle 126 senkrecht zur Fahrkorbtürebene von dem Fahrkorb 120 abstehen, und sind in diesen Ausnehmungen 129 gegen einfaches Ausheben verriegelt.

Statt dieser Zapfen kann auch eine andere Aufhängung, beispielsweise zwei übereinander angeordnete Bolzen, oder senkrechte Plattenstücke oder ähnliches, gewählt werden, die bei einer horizontalen Kraftbeaufschlagung von der Haltestelle aus ein Nachgeben der erste Schürze verhindert.

Beim Einfahren des Fahrkorbs 120 von oben in die in der Figur 1a dargestellte Haltestelle des ersten Stockwerks stellt die erste Fahrkorbschürze 110 in bekannter Weise einen Schutz sowohl vor Fußverletzungen als auch Abstürzen in den Schacht dar, wenn entsprechende Situationen auftreten, bei denen zwischen Fahrkorbtürschwelle 126 und der Schachttürschwelle des zugeordneten Stockwerks ein Spalt entsteht und die Türen des Aufzugs, d.h. die Fahrkorbtür und die Schachttür, geöffnet sind. Derartige Situationen sind beispielsweise - wie vorstehend bereits beschrieben - das Einfahren des Fahrkorbs in die Haltestelle mit öffnender Tür oder Personenbefreiung, beispielsweise bei Netzausfall. Da in der Zeichnung das der erfindungsgemäßen Fahrkorbschürzen zugrundeliegende Prinzip veranschaulicht werden soll, wurde aus Gründen der Übersichtlichkeit auf die Darstellung der Fahrkorbtüren und Schachttüren verzichtet und es wurden der Fahrkorb und die Haltestelle nur stark schematisiert angedeutet.

Im Bereich der Schachttürschwelle 130 des ersten Stockwerks sind schachtseitig abkragende Trägerelemente 132 mit zu den Zapfen 118 der erfindungsgemäßen ersten Fahrkorbschürze 110 komplementär ausgebildeten Ausnehmungen angeordnet (in der Darstellung der Figur 1a ist eines der beiden Trägerelemente 132 dargestellt). Beim Einfahren des Fahrkorbs 120 in die Haltestelle des ersten Stockwerks kommen (bei bündigem Halt) die Trägerelemente 128 des Fahrkorbs 120 und die Trägerelemente 132 der Haltestelle nebeneinander zu liegen und die Zapfen 118 greifen in die Ausnehmungen der Trägerelemente 132 ein. Durch die Trägerelemente 132 werden die Zapfenverriegelungen gelöst.

Bei weiterer Abwärtsfahrt des Fahrkorbs 120 in die unterste Haltestelle des Aufzugs halten die Trägerelemente 132 in der Haltestelle des ersten Stockwerks die erste Fahrkorbschürze 110 an ihren Zapfen 118 fest und nehmen sie aus ihrer bisherigen Halterung in den Ausnehmungen 129 der (sich mit dem Fahrkorb 120 nach unten bewegenden) Trägerelemente 128 heraus. Dies hat zur Folge, daß der Fahrkorb 120 ohne erste Fahrkorbschürze 110 in die unterste Haltestelle einfährt. Erfindungsgemäß kann die Schachtgrube in der untersten Haltestelle somit mit einer deutlich verringerten Schachtgrubentiefe ausgestaltet werden. Fährt der Fahrkorb wieder nach oben, so wirken die Trägerelemente 128 des Fahrkorbs 120 beim Passieren der Haltestelle des ersten Stockwerks als Mitnehmer, die Zapfenverriegelungen werden aktiviert und die erste Schürze 110 bewegt sich mit dem Fahrkorb 120 wieder nach oben in die oberen Stockwerke.

Wenn die Stockwerkshöhe ausreichend bemessen ist, kann die erste Schürze natürlich auch unterhalb des ersten Stockwerks abgehängt werden, es muß nur die untere Türhöhe freibleiben.

Erfindungsgemäß ist an der Fahrkorbtürschwelle 126 des Fahrkorbs 120 hinter der angehängten ersten Fahrkorbschürze 110 eine zweite, kleinere Fahrkorbschürze 140 angeordnet. Die zweite Fahrkorbschürze 140 ist insbesondere fest an der Fahrkorbtürschwelle 126 angeordnet und besteht im wesentlichen aus einer ebenen Platte 142, deren unterer Rand 144 zur Vermeidung von Verletzungen, insbesondere Fußverletzungen abgeschrägt ist. Die Höhe der kleineren Fahrkorbschürze 140 ist so gewählt, daß sie der bei Abwärtsfahrt maßgebenden Entriegelungszone entspricht, und beträgt max. 350 mm (dieser Wert resultiert daher, daß das Nachregeln in der Haltestelle und das Einfahren mit öffnender Tür bei Aufzugsanlagen in einem Bereich von maximal 350 mm ober- und unterhalb des Bündigniveaus erlaubt ist). Selbstverständlich liegt es im Bereich des fachmännischen Könnens, die Größe der zweiten kleineren Schürze an die gegebenen Verhältnisse der zulässigen Entriegelungszone anzupassen.

Die zweite kleinere Schürze 140 kann eine Höhe aufweisen, die bei verringerter Schachtgrubentiefe nicht mehr vollständig in der Schachtgrube Platz findet, wenn der Fahrkorb die Bündigposition in der untersten Haltestelle anfahren möchte. In diesen Fällen kann die zweite Fahrkorbschürze einteilig oder mehrteilig verschiebbar ausgebildet sein, beispielsweise mittels Langlöchern oder Teleskopverschiebung, oder auf andere Weise aus dem Trittbereich entfernt werden, beispielsweise durch Wegklappen oder -schieben.

Figur 2a zeigt eine zweite Ausführungsform der erfindungsgemäßen Fahrkorbschürzen. Die in der Figur 2 und allen weiteren Figuren dargestellten erfindungsgemäßen ersten Fahrkorbschürzen sind zwischen einer ausgefahrenen Wirkposition (dargestellt in den Figuren 2a, 2b; 3a, 3b; 4a, 4b; 5a, 5b; 6a, 6b und 7a, 7b) und einer eingefahrenen Position für die unterste Haltestelle (dargestellt in den Figuren 2c, 3c, 4c, 5c, 6c und 7c) verschwenkbar, verfahrbar, verstellbar, verdrehbar, etc. Die eingefahrene/eingeklappte Position für die unterste Haltestelle wird nachfolgend als "Schachtgrubenposition" bezeichnet.

Figur 2a zeigt in perspektivischer Darstellung die bereits erwähnte erste Fahrkorbschürze 210 gemäß einer zweiten Ausführungsform der Erfindung. Die erste Fahrkorbschürze 210 ist unterhalb eines Fahrkorbbodens 222 und dessen zugeordneter Fahrkorbtürschwelle 226 mittels eines sogenannten Viergelenks (Pantographen) 250, 252 befestigt (vgl. auch Figuren 2b und 2c). Die erste Fahrkorbschürze 210 besteht im wesentlichen aus einem Gitter 212 mit oberen und unteren Querstreben 213 und mehreren die Querstreben 213 verbindenden Längsstreben 215. Die Gelenkelemente 250, 252 des Viergelenks sind in dem dargestellten Ausführungsbeispiel plattenförmige Elemente, die zur Bildung der unteren Gelenkachsen zwischen den beiden mittleren Längsstreben 215 des Gitters 212 der Fahrkorbschürze 210 angelenkt sind. Mit ihren gegenüberliegenden Enden sind die Gelenkelemente 250, 252 an der Unterseite des Fahrkorbbodens 222 angelenkt (vgl. Figur 2b). Bei der Einfahrt des mit der erfindungsgemäßen ersten Fahrkorbschürze 210 ausgestatteten Fahrkorbs in die unterste Haltestelle wird die erste Fahrkorbschürze 210 mittels des Viergelenks 250, 252 wie in Figur 2c dargestellt in eine Schachtgrubenposition verschwenkt, in der das Gitter 212 im wesentlichen horizontal und plan an der Unterseite des Fahrkorbbodens 222 anliegt.

Äquivalent können auch horizontale Gitterstreben mit entsprechender Gelenkanordnung oder rechts und links angeordneten Viergelenkstreben verwendet werden.

Zusätzlich ist - ähnlich wie bei dem in der Figur 1 dargestellten ersten Ausführungsbeispiel - eine zweite kleinere Fahrkorbschürze 240 vorgesehen, die sich von der Fahrkorbtürschwelle 226 im wesentlichen vertikal nach unten erstreckt und aus einer ebenen Platte 242 mit abgeschrägtem unteren Rand 244 besteht. Die Wirkungsweise der zweiten kleineren Fahrkorbschürze 240 besteht - wie bereits vorstehend beschrieben - darin, Verletzungen im Bereich der Entriegelungszone zu verhindern. Diese Funktion tritt insbesondere bei der Einfahrt in die unterste Haltestelle ein, ist jedoch auch in allen anderen Haltestellen vorhanden, da in dem dargestellten Ausführungsbeispiel die erste Fahrkorbschürze 210 sich nicht senkrecht und flächig von der Fahrkorbtürschwelle abwärts erstreckt, sondern leicht schräg und mit ihrem oberen Bereich beabstandet zur Fahrkorbtürebene angeordnet ist. Der ersten Fahrkorbschürze 210 gemäß der zweiten Ausführungsform der Erfindung kommt somit nicht mehr die Doppelfunktion - Vermeidung von Verletzungen und Vermeidung von Abstürzen in den Schacht - zu, sondern nur noch die letztere Funktion. Dazu ist es auch ausreichend, die erste Fahrkorbschürze 210, wie dies in der Figur dargestellt ist, als Gitter 212 auszubilden, dessen Streben ausreichend eng gesetzt sind, um ein Hindurchfallen von Personen und insbesondere Kindern zu verhindern.

Selbstverständlich kann die Front der ersten Fahrkorbschürze 210 auch auf andere Weise gebildet sein, beispielsweise durch ein Gitter mit Querstreben, die als Steighilfe für aus dem Fahrkorb kletternde Personen dienen können.

Die erste Fahrkorbschürze des zweiten Ausführungsbeispieles kann natürlich auch flächig als Platte ausgebildet sein, wie dies in dem dritten Ausführungsbeispiel der Figuren 3a, 3b und 3c dargestellt ist. Die grundsätzliche Funktionsweise der in Figur 3a dargestellten ersten Fahrkorbschürze 310 gemäß einer dritten Ausführungsform der Erfindung entspricht im wesentlichen derjenigen der ersten Fahrkorbschürze 210 des zweiten Ausführungsbeispieles. In Abwandlung weist die erste Fahrkorbschürze 310 gemäß der dritten Ausführungsform der Erfindung eine flächige Ausgestaltung auf. Dazu umfaßt die erste Fahrkorbschürze 310 zwei plattenförmige Elemente 312a, 312b, die an ihren Längskanten mittels Scharnieren 317 gelenkig miteinander verbunden sind. Die erste Platte 312a ist mit einer unteren Querstrebe 313 versehen, die mittels Längsstreben 315 mit dem Viergelenk 350, 352 verbunden ist. Die zweite Platte 312b ist in einem Bereich unterhalb der Fahrkorbtürschwelle 326 und hinter einer zweiten kleineren Schürze 340 angelenkt. Die Schürze 310 kann auch aus mehr als zwei Plattenteilen zusammengesetzt sein.

Beim Einfahren in den untersten Haltestellenbereich wird die erste Schürze 310 - wie bereits vorstehend beschrieben - mittels des Viergelenks 350, 352 in eine plan an der Unterseite des Fahrkorbbodens 322 anliegende Schachtgrubenposition verschwenkt, wobei die beiden Platten 312a, 312b in eine aufeinanderliegende Position geschwenkt und gefaltet werden. Zur Erleichterung des Einfaltvorgangs können die Platten 312a, 312b, wie in Figur 3a dargestellt, zentrale Ausnehmungen 319a, 319b aufweisen, in die sich in eingefaltetem Zustand die Viergelenkstrebe 350 legen kann.

Selbstverständlich ist die Ausgestaltung der erfindungsgemäßen ersten Schürze 310 nicht auf die Verwendung von plattenförmigen Elementen oder Blechen beschränkt. Vielmehr können für eine flächige Ausgestaltung der ersten Fahrkorbschürze 310 auch feste Folien, Netze oder dergleichen verwendet werden.

Figur 4 zeigt als vierte Ausführungsform der Erfindung eine erste Fahrkorbschürze 410, die auf dem Scherengelenkprinzip beruht. Dazu umfaßt die erfindungsgemäße erste Fahrkorbschürze 410 zwei über Kreuz verlaufende Streben 412a, 412b, die an ihrem Kreuzungspunkt 417 verschwenkbar zueinander verbunden sind. Es können weitere horizontale Streben und/oder weitere Scheren angeordnet werden.

Des weiteren sind eine erste Querstrebe 413 und eine zweite Querstrebe 415 vorgesehen. Die erste Querstrebe 413 ist an der Unterseite des Fahrkorbbodens 422 im Bereich der Fahrkorbtürschwelle 426 angeordnet. An dem einen Ende der Querstrebe 413 ist ein Ende der Scherenstrebe 412a angelenkt, während das zweite Ende der Querstrebe 413 als Führungsnut ausgebildet ist, in der das obere Ende der zweiten Scherenstrebe 412b horizontal verschiebbar geführt ist.

Die Querstrebe 415 ist frei schwebend parallel zu der ersten Querstrebe 413 an den gegenüberliegenden Enden der beiden Scherenstreben 412a, 412b angeordnet. Dazu ist die Scherenstrebe 412b an einem Ende der Querstrebe 415 angelenkt, während die Scherenstrebe 412a mit ihrem freien Ende in einer Führungsnut 462 der Querstrebe 415 horizontal verschiebbar angeordnet ist.

Im Betrieb des mit der erfindungsgemäßen ersten Fahrkorbschürze 410 ausgestatteten Fahrkorbs wird die erste Fahrkorbschürze 410 vor bzw. bei der Einfahrt in die unterste Haltestelle durch Zusammenklappen der scherenartig angeordneten Scherenstreben 412a, 412b nach oben an die Unterseite des Fahrkorbbodens 422 und hinter eine zweite kleinere Fahrkorbschürze 440 eingeklappt (vgl. Figuren 4b und 4c).

Auch in dieser Ausführungsform ist wieder die zweite kleinere Fahrkorbschürze 440 zur Vermeidung von Fußquetschungen als senkrechte Platte 442 mit abgeschrägtem unteren Rand 444 ausgebildet.

Figur 5a zeigt eine erste Fahrkorbschürze 510 gemäß einer fünften Ausführungsform der Erfindung. Die erste Fahrkorbschürze 510 besteht im wesentlichen aus einem Gitter 512, das aus zwei Querstreben 513 und mehreren, die beiden Querstreben 513 verbindenden Längsstreben 515, 515' gebildet ist, wobei die beiden äußeren Längsstreben 515' über die obere der beiden Querstreben hinaus verlängert sind.

An der Unterseite eines Fahrkorbbodens 522 sind zwei Führungsschienen 560 vorgesehen, die sich im Randbereich des Fahrkorbbodens 522 von dessen Fahrkorbtürschwelle 526 im wesentlichen senkrecht zur Fahrkorbtürebene nach hinten erstrecken.

An den oberen Enden der beiden über die obere Querstrebe 513 hinaus verlängerten Längsstreben 515' ist jeweils ein Rollelement 517 angeordnet. Alternativ können auch alle Längsstreben 515 gleich lang ausgeführt sein. Die Rollelemente 517 sind jeweils in einer der Führungsschienen 560 rollend gelagert, so daß das Gitter 512 der ersten Fahrkorbschürze 510 entlang der Führungsschienen 560 in einer Richtung senkrecht zur Ebene der Fahrkorbtür bewegbar und verstellbar ist. Anstelle der Rollenführung kann auch eine Gleitführung verwendet werden.

Des weiteren umfaßt die erfindungsgemäße erste Fahrkorbschürze 510 Schwenkarme 550, die mit einem ersten Ende an Längsstreben des Gitters 512 (im dargestellten Beispiel an den äußeren Längsstreben 515') und mit ihrem gegenüberliegenden Ende in einem unterhalb der Fahrkorbtürschwelle 526 befindlichen Abschnitt der Führungsschienen 560 an Schwenkachsen 551 angelenkt sind.

Vor oder bei dem Einfahren in die unterste Haltestelle wird die erfindungsgemäße erste Fahrkorbschürze 510 aus ihrer Wirkstellung zur Vermeidung von Abstürzen in den Aufzugschacht in eine hochgezogene Schachtgrubenposition bewegt, in der sie (wie in Figur 5c dargestellt) im wesentlichen plan an der Unterseite des Fahrkorbbodens 522 anliegt. Auch bei dieser Ausführungsform ist eine zweite kleinere Fahrkorbschürze 540 zur Vermeidung von Verletzungen vorgesehen, wie sie bereits im Zusammenhang mit früheren Ausführungsbeispielen erläutert wurde.

Figur 6a zeigt eine erste Fahrkorbschürze 610 gemäß einer sechsten Ausführungsform der Erfindung. Die erfindungsgemäße erste Fahrkorbschürze 610 umfaßt eine ebene Platte 612, die sich im wesentlichen vertikal von der Fahrkorbtürschwelle 626 flächig nach unten erstreckt. Die seitlichen (vertikalen) Ränder der Platte 612 sind zu Seitenwänden 614 umgekantet, und ein unterer Rand 616 ist zur Vermeidung von Verletzungen abgeschrägt.

Die Platte 612 ist an der Unterseite der Fahrkorbtürschwelle 626 derart angelenkt, daß sie aus ihrer Wirkposition, in der sie sich im wesentlichen vertikal von der Fahrkorbtürschwelle 626 nach unten erstreckt, in eine im wesentlichen horizontale Schachgrubenposition verschwenkbar ist, in der sie an der Unterseite des Fahrkorbbodens 622 anliegt (vgl. Figur 6c).

Zur Stabilisierung der Platte 612 in der vertikalen Wirkposition ist die Platte 612 mittels Kniegelenken 650 mit dem Fahrkorbboden 622 verbunden, wobei die Anlenkung bei den Rollen 654 angeordnet ist. In einem unteren Bereich der Seitenwände 614 sind Rollenpaare 652, 654 vorgesehen. Die Rollenpaare 652, 654 wirken mit Kurvenschienen 660 zusammen, die im Fahrkorbschacht im Bereich der untersten Haltestelle, insbesondere in der Schachtgrube, angeordnet sind.

Im Betrieb eines mit der erfindungsgemäßen ersten Schürze 610 ausgestatteten Fahrkorbs wirken die Rollenpaare 652, 654 mit den Laufschienen 660 wie folgt zusammen:

Bei der Einfahrt des Fahrkorbs in die unterste Haltestelle treffen zuerst die unteren Rollen 654 der besagten Rollenpaare 652, 654 auf die in der Schachtgrube angeordneten Laufschienen 660 (vgl. Figur 6b). Die Rollen 654 werden bei der weiteren Abwärtsfahrt des Fahrkorbs durch die Kurvenbahn der Kurvenschienen 660 in eine horizontale Bewegung umgelenkt, wodurch die Kniegelenke 650 durch den unteren abgekröpften Hebel (nach oben hin) einknicken und die Platte 612 um ihre obere Anlenkung 619 an der Unterseite der Fahrkorbtürschwelle 626 zum Schacht hin verschwenkt wird. Das Kniegelenk besteht aus einem oberen geraden und einem unteren abgekröpften Hebel. Zur Führung der Platte 612 in der letzten Eintauchphase sind koaxial zur Anlenkung 654 der Kniegelenke an der Platte 612 obere Rollen 652 angeordnet, die ebenfalls von der Kurvenbahn der Kurvenschienen 660 in eine horizontale Bewegung umgelenkt werden. Durch die Führung der Kurvenschienen 660 werden die Platte 612 und die Kniegelenkstreben in die in der Figur 6c dargestellte Schachtgrubenposition verschwenkt und eingefaltet, in der die Platte 612 im wesentlichen plan an der Unterseite des Fahrkorbbodens 622 anliegt.

Zusätzlich ist eine die Platte 612 nach oben bis zur Kante der Fahrkorbschwelle 626 verlängernde Platte 642 vorgesehen, die als zweite kleinere Schürze 640 dient (vgl. Figuren 6a und 6b), wobei ein unterer Abschnitt 644 der Platte 642 nach hinten abgeschrägt ist. Der abgeschrägte Abschnitt 644 liegt hinter der Platte 612, wenn diese sich in ihrer vertikalen Wirkposition befindet (vgl. gestrichelte Darstellung des Abschnitts 644 in Figur 6b), und wird freigelegt, wenn die Platte 612 nach hinten verschwenkt wird. In dieser freigelegten Position dient der abgeschrägte Abschnitt 644 - wie bereits vorstehend erläutert - zur Vermeidung von Verletzungen.

Figur 7a zeigt eine weitere erste Fahrkorbschürze 710 gemäß einer siebten Ausführungsform der Erfindung. Die in Figur 7a dargestellte erste Fahrkorbschürze 710 entspricht in ihrerFunktionsweise im wesentlichen der in Figur 6a dargestellen ersten Fahrkorbschürze 610 gemäß der sechsten Ausführungsform der Erfindung. Der Unterschied zwischen diesen beiden Fahrkorbschürzen besteht darin, daß die in Figur 7a dargestellte erste Fahrkorbschürze 710 eine zweigeteilte Platte 712 zur Bildung der vertikalen Schürzenfläche umfaßt.

Die beiden lamellenartig übereinander angeordneten Teilplatten 712a, 712b sind um eine parallel zur Schürzenfläche verlaufende horizontale Achse schwenkbar miteinander verbunden. Koaxial zu dieser Schwenkachse sind an der Seite der Platte 712 zusätzliche Rollen 756 angeordnet.

Beim Einfahren in die unterste Haltestelle wird - wie vorstehend erläutert - die unterste Rolle 754 an jeder Seite der Platte 712 von der jeweiligen Kurvenschiene 760 in eine horizontale Bewegung umgelenkt, wobei durch den unteren abgekröpften Hebel des Kniegelenks 752 ein Einknicken des Kniegelenks 752 und ein Verschwenken der unteren Teilplatte 712a um die koaxial zu den zusätzlichen Rollen 756 verlaufende Schwenkachse erreicht wird. Mit den direkt oberhalb der untersten Rollen 754 angeordneten oberen Rollen 752 werden - wie ebenfalls vorstehend beschrieben - die Streben des Kniegelenks 752 und die untere Platte 712a in die Schachtgrubenendposition geführt, bis der Fahrkorb soweit herabgefahren ist, daß die zusätzlichen Rollen 756 zwischen der unteren Teilplatte 712a und der oberen Teilplatte 712b die Kurvenschienen 760 beaufschlagen und ebenfalls in eine horizontale Bewegung umgelenkt werden. Ab diesem Moment wird auch die obere Teilplatte 712b um ihre Anlenkung 719 an der Unterseite der ersten kleineren Schürze 740 nach hinten in eine horizontale Position verschwenkt, wobei dann die untere abgeschrägte Fläche 744 der vorderen Platte 742 der kleineren Schürze 740 frei wird und in Funktion kommt.

Der Vorteil der Aufteilung der ersten Schürzenplatte in mehrere übereinander angeordnete Teilplatten besteht darin, daß die erste Schürzenfläche bei der Abfahrt des Fahrkorbs nicht schlagartig, sondern sukzessive/abschnittsweise von unten nach oben verringert wird, so daß stets ein möglichst großer Schutz gegeben ist.

Wird diese Aufteilung weitergeführt, erhält man einen rechts und links geführten, mit vielen gleich breiten Lamellen versehenen Schürzenrolladen.

Erfindungsgemäß wird somit ein Schürzenkonzept vorgeschlagen, das zumindest eine im Bedarfsfall deaktivierbare erste Schürze umfaßt. Die Deaktivierung der mindestens einen ersten Schürze erfolgt durch Abnehmen, Einfahren, Verschwenken, Verdrehen, Stauchung etc. Teil des erfindungsgemäßen Schürzenkonzepts ist des weiteren, daß die beiden Schutzmaßnahmen einer herkömmlichen Fahrkorbschürze, nämlich das Vermeiden von Verletzungen im Bereich der Entriegelungszonen und das Vermeiden von Abstürzen in den Schacht, aufgeteilt werden in eine erste Schürze, die wie beschrieben im Bedarfsfall deaktivierbar ist, und eine zweite kleinere Schürze, die in konventioneller Weise, jedoch stark verkürzt, an der Fahrkorbtürschwelle angeordnet ist und sich eine kurze Strecke (abhängig von der Höhe der Entriegelungszone) unter die Fahrkorbtürschwelle erstreckt. Statt der Führung rechts und links können die Lamellen auch miteinander verriegelt werden, wobei diese Verriegelung durch ein entsprechend angebrachtes Element beim Auftreffen auf eine Deaktiviervorrichtung nacheinander oder gleichzeitig gelöst werden kann.

Die sogenannte Deaktivierung der ersten Schürze, die zur Vermeidung von Abstürzen in den Schacht dient, umfaßt jegliche Art der Entfernung der ersten Schürze, der Höhenverschiebbarkeit, der Verdrehung, der Verschwenkung etc. So ist es beispielsweise denkbar, die im wesentlichen vertikale erste Schürze aus einer Mehrzahl von teleskopartig ineinander oder nebeneinander verschiebbaren Lamellen auszugestalten, die beim Einfahren in die unterste Haltestelle und Auftreffen auf den Schachtgrubenboden ineinander oder nebeneinander verschoben werden. Des weiteren ist es möglich, die (kleinere) zweite Schürze höhenverschiebbar auszugestalten, was beispielsweise mittels vertikal angeordneter Langlöcher erreicht werden kann. Die kleinere Schürze darf bei einer reinen Höhenverschiebung jedoch nicht höher als die Schachtgrubentiefe sein, da sonst eine Stolperkante entsteht. Je nach Höhe der Schürze und Tiefe der Schachtgrube setzt die kleinere Schürze dann beim Unterfahren der untersten Haltestelle beispielsweise auf dem Schachtgrubenboden auf und wird relativ zum Fahrkorbboden nach oben verschoben. Nach dem Verlassen der untersten Position muß die verschobene Schürze selbstverständlich wieder in ihre untere Endlage zurückkehren, was beispielsweise durch Schwerkrafteinwirkung, Rückholfedern etc. erfolgen kann, damit sie in der unteren Haltestelle mit ihrer Oberkante nicht über den Fußboden hinaussteht.

Insgesamt ist darauf zu achten, daß eine verschiebbare kleine Schürze in ihrer Normalposition verriegelbar ist und hier bei horizontalem und/oder vertikalem Kraftangriff nicht nachgibt.

Des weiteren ist es möglich, die erste Fahrkorbschürze zur Vermeidung von Abstürzen in den Schacht um eine am Rand des Fahrkorbbodens senkrecht zur Fahrkorbtürebene verlaufende Drehachse kurz vor Erreichen der untersten Haltestelle um ca. 180° zur Seite zu verdrehen. Dazu kann die erste Schürze einteilig oder, je nach vorhandenem Platz im Aufzugschacht, mehrteilig ausgebildet sein. Bei zweiteiliger Ausgestaltung der ersten Schürze sind vorzugsweise zwei an gegenüberliegenden Rändern des Fahrkorbbodens senkrecht zur Fahrkorbtürebene entlang den beiden Seiten des Fahrkorbs verlaufende Drehachsen vorgesehen, wobei jedes der beiden Schürzenteile um jeweils eine Drehachse in entgegengesetzte Richtung verdrehbar ist. In dieser Variante weist die erste Fahrkorbschürze vorteilhafterweise eine Kreissegmentform, insbesondere Viertelkreissegmentform auf.

Ebenso kann die erste Schürze auch mit einer entsprechenden Verschiebemechanik zur Seite oder bei Zweiteiligkeit nach beiden Seiten geschoben werden.

Selbstverständlich kann die erste Fahrkorbschürze zur Vermeidung von Abstürzen in den Schacht auch als manuell einzuhängendes Blech, Netz, Schräge, Rutsche oder dergleichen ausgeführt sein. Sobald ein Notfall eintritt, bei dem Personen aus dem Fahrkorb befreit werden müssen, wird diese Schürze an der Unterseite der Fahrkorbtürschwelle angeordnet und nach Abschluß der Personenbefreiung wieder entfernt und in der Nähe des Aufzugs unter Verschluß oder im Schacht gelagert. Hierbei sollte jedoch eine Selbstbefreiung der im Fahrkorb befindlichen Personen durch eine Fahrkorbtürverriegelung verhindert sein.

Der Vollständigkeit halber sei noch auf große erste Schürzen bzw. Schürzenteile hingewiesen, bei denen vorgesehen ist, daß sie ständig am Fahrkorb verbleiben. Hier ist auf verschiedene Aktivierungs- bzw. Deaktivierungsmöglichkeiten zu verweisen: Es ist zunächst möglich, derartige große erste Schürzenteile stets in vertikaler Ausrichtung zu halten, wobei sie beispielsweise kurz vor Erreichung der untersten Haltestelle automatisch eingeklappt oder hochgezogen werden. Dieses Einklappen bzw. Hochziehen kann motorunterstützt oder durch die Fahrkorbbewegung verursacht erfolgen, beispielsweise unter Zuhilfenahme eines Seiltrommelantriebs, eines Zahnstangenantriebs oder einer in vorteilhafter Weise einsetzbaren Hebelbewegung. Es ist hierbei ebenfalls denkbar, ein Einklappen oder Hochziehen bzw. -schieben beim Aufsetzen des Fahrkorbes bzw. des Schürzenteils auf dem Schachtgrubenboden vorzusehen.

Alternativ zu dieser Vorgehensweise ist ebenfalls denkbar, die großen ersten Schürzenteile stets in Schachtgrubenposition (d.h. deaktiviert und in einer im wesentlichen waagerechten Ausrichtung) zu halten. Dies kann in beliebiger mechanischer oder elektrischer Weise, beispielsweise mittels eines Haltemagneten, realisiert werden. Hierbei ist darauf zu achten, daß derart ausgebildete Schürzenteile nur im Bedarfsfall aktiviert werden, beispielsweise durch die Schwerkraft, oder dadurch, daß ein verwendeter Haltemagnet spannungslos geschaltet wird.

Die erfindungsgemäßen großen ersten Schürzen können je nach Bauart mit unterschiedlichen Gitterformen und nach Bedarf zusätzlich mit Mitteln zur Erhöhung der Sicherheit (Netze, Folien usw.) ausgestattet sein. Bei anderer Bauart ist ferner denkbar, die Schürzen in Form einer oder einer Anzahl von Blechplatten, insbesondere rolladenartig, zur Verfügung zu stellen.

## Patentansprüche

1. Aufzugfahrkorb mit einer im Türschwellenbereich am Fahrkorb bzw. am Fahrkorbboden bzw. an der Fahrkorbschwelle (126; 226; 326; 426; 526; 626; 726) angeordneten, nach unten weisenden Fahrkorbschürze (110; 210; 310; 410; 510; 610; 710), die in der Höhe veränderbar ist, **dadurch gekennzeichnet, dass** zusätzlich zu dieser ersten Fahrkorbschürze (110; 210; 310; 410; 510; 610; 710) eine zweite Fahrkorbschürze (140; 240; 340; 440; 540; 640; 740) mit einer geringeren Höhe zur Vermeidung von Verletzungen im Schwellenbereich bei der Abwärtsfahrt des Aufzugfahrkorbs vorgesehen ist, wobei sich die zweite kleinere Fahrkorbschürze (140; 240; 340; 440; 540; 640; 740) von der Fahrkorbschwelle (126; 226; 326; 426; 526; 626; 726) im wesentlichen senkrecht nach unten erstreckt und einen unteren, nach hinten vom Stockwerkschwellenbereich wegweisenden abgeschrägten Rand (144; 244; 344; 444; 544; 644; 744) aufweist.

2. Aufzugfahrkorb nach Anspruch 1, **dadurch gekennzeichnet, dass** die zweite kleinere Fahrkorbschürze (140; 240; 340; 440; 540; 640; 740) am Aufzugfahrkorb fest angebracht ist.

3. Aufzugfahrkorb nach einem der voranstehenden Ansprüche, **dadurch gekennzeichnet, dass** die zweite kleinere Fahrkorbschürze (140; 240; 340; 440; 540; 640; 740) in der Höhe der bei der Abwärtsfahrt maßgebenden Entriegelungszone entspricht.

4. Aufzugfahrkorb nach einem der Ansprüche 1 bis 2, **dadurch gekennzeichnet, dass** die zweite kleinere Fahrkorbschürze (140; 240; 340; 440; 540; 640; 740) ebenfalls in der Höhe veränderbar ist.

5. Aufzugfahrkorb nach Anspruch 1 oder 2, **dadurch gekennzeichnet, dass** die erste größere Fahrkorbschürze (110) am Fahrkorb (120) anhängbar und aushängbar ist.

6. Aufzugfahrkorb nach Anspruch 5, **dadurch gekennzeichnet, dass** die erste größere Fahrkorbschürze (110) während der Fahrt am Fahrkorb (120) anhängbar und aushängbar ist.

7. Aufzugfahrkorb nach einem der Ansprüche 1 bis 6, **dadurch gekennzeichnet, dass** die erste größere Fahrkorbschürze (110) zumindest vor Einfahrt in die untere Haltestelle abnehmbar bzw. aus ihrer Schutzposition entfernbar ist.

8. Aufzugfahrkorb nach einem der Ansprüche 6 oder 7, **dadurch gekennzeichnet, dass** die abnehmbare erste Fahrkorbschürze (110) mittels festen oder beweglichen Vorsprüngen (118, 128, 132) aufhängbar ist.

9. Aufzugfahrkorb nach Anspruch 8, **dadurch gekennzeichnet, dass** die Vorsprünge an der Fahrkorbschürze und/oder am Aufzugfahrkorb und/oder an einer Schachtwand angeordnet sind.

10. Aufzugfahrkorb nach einem der voranstehenden Ansprüche, **dadurch gekennzeichnet, dass** die Höhenverringerung der ersten Fahrkorbschürze durch Wegklappen, Einklappen, Verfahren und/oder durch Zusammenschieben, Falten und/oder Verdrehen oder Verschwenken erfolgt.

11. Aufzugfahrkorb nach einem der voranstehenden Ansprüche, **dadurch gekennzeichnet, dass** die Oberfläche der ersten Fahrkorbschürze fest und/oder rolladenförmig und/oder gitterförmig und/oder flexibel ausgebildet ist.

12. Aufzugfahrkorb nach Anspruch 1, **dadurch gekennzeichnet, dass** die erste größere Schürze über ein Viergelenk (350, 352) mit zwei ortsfest am Fahrkorbboden, oder am Fahrkorbboden und an der Schwelle, oder an der Schwelle angeordneten Drehachsen mit dem Fahrkorb verbunden ist.

13. Aufzugfahrkorb nach Anspruch 1, **dadurch gekennzeichnet, dass** die erste größere Schürze über verschiebbare Rollelemente und ortsfest am Fahrkorbboden oder am Fahrkorbboden und an der Schwelle oder an der Schwelle angeordneten Drehachsen mit dem Fahrkorb verbunden ist.

14. Aufzugfahrkorb nach Anspruch 1, **dadurch gekennzeichnet, dass** die erste größere Schürze an der zweiten kleineren Schürze angeordnet ist.

15. Aufzugfahrkorb nach Anspruch 1 bis 14, **dadurch gekennzeichnet, dass** die Höhenverringerung mechanisch über vertikalen Druck erfolgt.

16. Aufzugfahrkorb nach einem der voranstehenden Ansprüche, **dadurch gekennzeichnet, dass** eine Aktivierung und Deaktivierung der ersten Fahrkorbschürze bzw. deren Schürzenteile durch Sicherheitsschaltungen/-überwachungen erfolgt.

17. Aufzugfahrkorb nach einem der voranstehenden Ansprüche, **dadurch gekennzeichnet, dass** eine Überprüfung der Position und/oder des Zustands der ersten Fahrkorbschürze bzw. deren Schürzenteile durch Sicherheitsschaltungen/überwachungen erfolgt.

## Claims

1. A lift cage having a cage toe-guard (110; 210; 310; 410; 510; 610; 710), which is disposed in the door threshold region on the cage or on the cage bottom or on the cage threshold (126; 226; 326; 426; 526; 626; 726), points downwardly and is height-adjustable,
**characterised in that** in addition to this first cage toe-guard (110; 210; 310; 410; 510; 610; 710), a second cage toe-guard (140; 240; 340; 440; 540; 640; 740) having a lesser height is provided to avoid injuries in the threshold region during the downward travel of the lift car, the second, smaller cage toe-guard (140; 240; 340; 440; 540; 640; 740) extending substantially vertically downwards from the cage threshold (126; 226; 326; 426; 526; 626; 726) and comprising a lower, bevelled edge (144; 244; 344; 444; 544; 644; 744) that points away rearwardly from the storey threshold region.

2. A lift cage according to claim 1,
**characterised in that** the second, smaller cage toe-guard (140; 240; 340; 440; 540; 640; 740) is securely mounted on the lift cage.

3. A lift cage according to one of the preceding claims,
**characterised in that** the second, smaller cage toe-guard (140; 240; 340; 440; 540; 640; 740) corresponds in height to the unlocking zone which is crucial during the downward travel.

4. A lift cage according to one of claims 1 to 2,
**characterised in that** the second, smaller cage toe-guard (140; 240; 340; 440; 540; 640; 740) is also height-adjustable.

5. A lift cage according to claim 1 or 2,
**characterised in that** the first, larger cage toe-guard (110) can be suspended on or removed from the car (120).

6. A lift cage according to claim 5,
**characterised in that** the first, larger cage toe-guard (110) can be suspended on and removed from the car (120) during the journey.

7. A lift cage according to one of claims 1 to 6,
**characterised in that** the first, larger cage toe-guard (110) can be removed or distanced from its support position at least before entering into the lower station/stopping place.

8. A lift cage according to one of claims 6 or 7,
**characterised in that** the removable, first cage toe-guard (110) can be suspended by means of fixed or moveable protrusions (118, 128, 132).

9. A lift cage according to claim 8,
**characterised in that** the protrusions are disposed on the cage toe-guard and/or on the lift cage and/or on a shaft wall.

10. A lift cage according to one of the preceding claims,
**characterised in that** the height reduction of the first cage toe-guard takes place by folding away, retracting, moving and/or by pushing together/telescoping, folding and/or twisting or swivelling.

11. A lift cage according to one of the preceding claims,
**characterised in that** the surface of the first cage toe-guard has a fixed and/or roller shutter-type and/or latticed and/or flexible construction.

12. A lift cage according to claim 1,
**characterised in that** the first, larger toe-guard is connected to the cage via a four-bar mechanism (350, 352) with two hinge pins disposed fixed on the cage bottom, or on the cage bottom and to the threshold, or to the threshold.

13. A lift cage according to claim 1,
**characterised in that** the first, larger toe-guard is connected to the cage via displaceable rolling elements and hinge pins disposed fixed to the cage bottom or to the cage bottom and to the threshold or to the threshold.

14. A lift cage according to claim 1,
**characterised in that** the first, larger toe-guard is disposed on the second, smaller toe-guard.

15. A lift cage according to claims 1 to 14,
**characterised in that** the height reduction takes place mechanically via vertical pressure.

16. A lift cage according to one of the preceding claims,
**characterised in that** an activation and deactivation of the first cage toe-guard or its toe-guard parts takes place by safety circuits/inspection devices.

17. A lift cage according to one of the preceding claims,
**characterised in that** an inspection/check of the position and/or of the state of the first cage toe-guard or its toe-guard parts takes place by safety circuits/inspection devices.

## Revendications

1. Cabine d'ascenseur comprenant un tablier de cabine (110; 210 ; 310 ; 410 ; 510 ; 610 ; 710) dirigé vers le bas et dont la hauteur est modifiable, agencé dans la région du seuil de la porte sur la cabine, respectivement au plancher ou au seuil de la cabine (126 ; 226 ; 326 ; 426 ; 526; 626; 726), **caractérisée en ce que**, en supplément à ce premier tablier de cabine (110 ; 210 ; 310 ; 410 ; 510 ; 610; 710), il est prévu un second tablier de cabine (140 ; 240 ; 340; 440 ; 540 ; 640 ; 740) avec une hauteur plus faible pour éviter des blessures dans la zone du seuil et lors du déplacement en descente de la cabine d'ascenseur, ledit second tablier de cabine (140 ; 240 ; 340 ; 440 ; 540 ; 640; 740) de plus petite taille s'étendant essentiellement verticalement vers le bas depuis le seuil de la cabine (126; 226 ; 326 ; 426 ; 526 ; 626 ; 726) et comportant une bordure inférieure biseautée (144 ; 244 ; 344 ; 444 ; 544; 644; 744) tournée vers l'arrière en éloignement de la zone du seuil de palier.

2. Cabine d'ascenseur selon la revendication 1, **caractérisée en ce que** le second tablier de cabine (140 ; 240 ; 340; 440 ; 540 ; 640 ; 740) est monté de façon fixe sur la cabine d'ascenseur.

3. Cabine d'ascenseur selon l'une des revendications précédentes, **caractérisée en ce que** le second tablier de cabine (140 ; 240 ; 340 ; 440 ; 540 ; 640 ; 740) de plus petite taille correspond quant à sa hauteur à la zone de déverrouillage déterminante lors du déplacement en descente.

4. Cabine d'ascenseur selon l'une ou l'autre des revendications 1 et 2, **caractérisée en ce que** le second tablier de cabine (140 ; 240 ; 340 ; 440 ; 540 ; 640 ; 740) de plus petite taille est également modifiable quant à sa hauteur.

5. Cabine d'ascenseur selon l'une ou l'autre des revendications 1 et 2, **caractérisée en ce que** le premier tablier de cabine (110) de plus grande taille peut être accroché et décroché de la cabine (120).

6. Cabine d'ascenseur selon la revendication 5, **caractérisée en ce que** le premier tablier de cabine (110) de plus grande taille peut être accroché et décroché de la cabine (120) pendant le déplacement.

7. Cabine d'ascenseur selon l'une des revendications 1 à 6, **caractérisée en ce que** le premier tablier de cabine (110) de plus grande taille, au moins avant l'arrivée à l'arrêt inférieur, est amovible ou peut être enlevé de sa position de protection.

8. Cabine d'ascenseur selon l'une ou l'autre des revendications 6 et 7, **caractérisée en ce que** le premier tablier de cabine amovible (110) peut être accroché au moyen de saillies fixes ou mobiles (118, 128, 132).

9. Cabine d'ascenseur selon la revendication 8, **caractérisée en ce que** les saillies sont agencées sur le tablier de cabine et/ou sur la cabine d'ascenseur et/ou sur un mur de la cage d'ascenseur.

10. Cabine d'ascenseur selon l'une des revendications précédentes, **caractérisée en ce que** la réduction de hauteur du premier tablier de cabine a lieu par rabattement, par déploiement, par déplacement et/ou par rétraction, repliage et/ou rotation ou pivotement.

11. Cabine d'ascenseur selon l'une des revendications précédentes, **caractérisée en ce que** la surface du premier tablier de cabine est réalisée fixe et/ou sous forme de rideau déroulant et/ou sous forme de grillage et/ou de manière flexible.

12. Cabine d'ascenseur selon la revendication 1, **caractérisée en ce que** le premier tablier de plus grande taille est relié via un quadrilatère (350, 352) articulé à la cabine, au moyen de deux axes de rotation agencés stationnaires sur le plancher de la cabine, ou sur le plancher de cabine et sur le seuil, ou sur le seuil.

13. Cabine d'ascenseur selon la revendication 1, **caractérisée en ce que** le premier tablier de plus grande taille est relié à la cabine au moyen d'éléments de roulement déplaçables et au moyen d'axes de rotation agencés de façon stationnaire sur le plancher de la cabine, ou sur le plancher de cabine et sur le seuil, ou sur le seuil.

14. Cabine d'ascenseur selon la revendication 1, **caractérisée en ce que** le premier tablier de plus grande taille est agencé sur le second tablier de plus petite taille.

15. Cabine d'ascenseur selon l'une des revendications 1 à 14, **caractérisée en ce que** la réduction de hauteur a lieu par voie mécanique via une pression verticale.

16. Cabine d'ascenseur selon l'une des revendications précédentes, **caractérisée en ce qu'**une activation et une désactivation du premier tablier de cabine, ou respectivement de ses parties, a lieu à l'aide de circuits de sécurité et/ou de surveillance.

17. Cabine d'ascenseur selon l'une des revendications précédentes, **caractérisée en ce qu'**une vérification de la position et/ou de l'état du premier tablier de cabine, ou respectivement de ses parties, a lieu à l'aide de circuits de sécurité et/ou de surveillance.
